# EUROPÄISCHE PATENTSCHRIFT

(11) **EP 2 101 957 B1**
(45) Veröffentlichungstag und Bekanntmachung des Hinweises auf die Patenterteilung: **24.04.2013**
(21) Anmeldenummer: 07821413.7
(22) Anmeldetag: 17.10.2007
(51) Int. Cl.: B25D 16/00

(54) **ELEKTROGERÄT MIT AUFGERASTETEM DREHBAREM BEDIENUNGSELEMENT**
ELECTRIC DEVICE WITH LOCKED-ON ROTATABLE OPERATING ELEMENT
APPAREIL ÉLECTRIQUE AVEC ÉLÉMENT DE COMMANDE ROTATIF À EMBOÎTEMENT

(30) Priorität: 14.12.2006 DE 102006059078
(43) Veröffentlichungstag der Anmeldung: 23.09.2009
(73) Patentinhaber: Robert Bosch GmbH, 70442 Stuttgart (DE)
(72) Erfinder: KUHNLE, Axel, 71691 Freiberg a. N. (DE); BRAUN, Willy, 72149 Neustetten (DE)
(86) Internationale Anmeldenummer: PCT/EP2007/061048
(87) Internationale Veröffentlichungsnummer: WO 2008/071484

(56) Entgegenhaltungen:
- EP-A- 0 221 009
- EP-A- 0 437 716
- EP-A- 0 775 555
- DE-A1- 1 938 660
- DE-A1- 2 920 065
- DE-A1- 4 215 421
- GB-A- 2 157 611
- US-A- 3 837 409

## Beschreibung

Die Erfindung betrifft ein Elektrogerät, insbesondere eine elektrische Handwerkzeugmaschine gemäß dem Oberbegriff des Anspruchs 1. So eine Vorrichtung ist aus DE 2920065 A1 bekannt.

Um eine Umschaltung von elektrischen Handwerkzeugmaschinen oder anderen Elektrogeräten zwischen verschiedenen Drehzahlen, zwischen verschiedenen Betriebsarten, wie zum Beispiel Bohr- und Meißelbetrieb, Akku- und Netzbetrieb, Rechts- und Linkslauf oder zwischen anderen verstellbaren Funktionen zu ermöglichen, weisen die Elektrogeräte häufig an der Außenseite ihres Gehäuses ein drehbares Bedienungs- oder Bedienungselement auf, zum Beispiel einen Drehknopf, der drehfest mit einem innerhalb des Gehäuses untergebrachten Funktionselement, zum Beispiel einem Schaltexzenter, verbunden ist, so dass eine von einem Bediener außerhalb des Gehäuses vorgenommene Drehung des Bedienungselements zu einer entsprechenden Drehung des Funktionselements innerhalb des Gehäuses führt. Die drehfeste Verbindung zwischen dem Bedienungselement und dem Funktionselement ist gewöhnlich eine Schraubverbindung.

Schraubverbindungen haben jedoch einige Nachteile: Durch das Erfordernis einer Schraube wird die Anzahl der benötigten Teile vergrößert. Wenn eine sehr kleine Schraube gewählt wird, kann zwar der für die Schraubverbindung benötigte Bauraum klein gehalten werden, jedoch erschwert eine kleine Schraube auf der anderen Seite die Herstellung der Schraubverbindung, wofür darüber hinaus ein Schraubwerkzeug erforderlich ist. Außerdem können sich Schraubverbindungen unter Umständen beim Drehen des Bedienungselements in einer Drehrichtung lösen, wenn keine speziellen Gegenmaßnahmen getroffen werden.

Ausgehend hiervon liegt der Erfindung die Aufgabe zugrunde, ein Elektrogerät der eingangs genannten Art dahingehend zu verbessern, dass sich die drehfeste Verbindung zwischen dem außerhalb des Gehäuses angeordneten Bedienungselement und dem innerhalb des Gehäuses angeordneten Funktionselement ohne Werkzeug und ohne die Notwendigkeit zusätzlicher Teile einfach, schnell und kostengünstig herstellen lässt.

### Offenbarung der Erfindung

Diese Aufgabe wird erfindungsgemäß dadurch gelöst, dass das Bedienungselement und das Funktionselement durch eine Öffnung des Gehäuses hindurch miteinander verrastet sind.

Die erfindungsgemäße Merkmalskombination gestattet es, die Verbindung zwischen Bedienungselement und Funktionselement ohne Werkzeug und ohne die Notwendigkeit zusätzlicher Teile einfach, schnell und kostengünstig herzustellen. Darüber hinaus ist eine als Rastverbindung ausgebildete Verbindung wieder lösbar, so dass auch eine zerstörungsfreie Demontage möglich ist.

Eine Rastverbindung zwischen dem Bedienungselements und dem Funktionselement ist außerdem sicherer als eine Schraubverbindung und benötigt darüber hinaus auch weniger Platz, vor allem wenn gemäß einer bevorzugten Ausgestaltung der Erfindung ein Teil von einem von dem Funktionselement und dem Bedienungselement durch die Öffnung des Gehäuses in eine Aufnahme des anderen von dem Funktionselement und dem Bedienungselement ragt und in der Aufnahme sowohl verrastet als auch gegen Verdrehen gesichert ist.

Zweckmäßig wird ein Vorsprung des Funktionselements von innen her durch die Öffnung des Gehäuses in eine Aufnahmebuchse des Bedienungselements eingeführt. Da der Vorsprung einen kleineren Durchmesser als die Aufnahmebuchse hat, kann auf diese Weise der Öffnungsquerschnitt gering gehalten werden.

Zudem ist eine Abdichtung der Öffnung mittels einer O-Ring-Dichtung mit kleinem Durchmesser möglich, vor allem wenn diese den durch die Öffnung des Gehäuses ragenden Teil des Funktionselements umgibt, wobei sie zweckmäßig in einer Ausnehmung des Gehäuses angeordnet ist und nach dem Verrasten des Bedienungselements mit dem Funktionselement von einem der beiden Elemente in axialer Richtung ihrer Drehachse in der Ausnehmung festgehalten wird. Durch diese Lösung lassen sich auch Reib- und Bedienkräfte minimieren.

Gemäß einer weiteren bevorzugten Ausgestaltung der Erfindung umfassen das Funktionselement und das Bedienungselement komplementäre, im Rasteingriff stehende Rastmittel, wobei zweckmäßig eines der Rastmittel über einen durch die Öffnung ragenden Teil des Funktionselements oder Bedienungselements übersteht, was ebenfalls zur Verkleinerung des Öffnungsdurchmessers beiträgt.

Eine weitere bevorzugte Ausgestaltung der Erfindung sieht vor, dass das Funktionselement und das Bedienungselement formschlüssig ineinander greifende Verdrehsicherungsmittel umfassen, die vorteilhaft in Richtung einer Drehachse des Funktionselements und des Bedienungselements im axialen Abstand von den Rastmitteln angeordnet sind, so dass bei der Montage zuerst die Verdrehsicherungsmittel formschlüssig ineinander greifen, bevor die komplementären Rastmittel miteinander in Rasteingriff treten.

Durch die erfindungsgemäße Merkmalskombination lassen sich außerdem sowohl das Bedienungselement und das Funktionselement einstückig durch Spritzgießen aus Kunststoff herstellers, wobei die Rastmittel und die Verdrehsicherungsmittel vorzugsweise einstückig am Funktionselement bzw. am Bedienungselement angeformt oder in dieselben eingeformt werden.

### Kurze Beschreibung der Zeichnungen

Im folgenden wird die Erfindung anhand eines in der Zeichnung dargestellten Ausführungsbeispiels näher erläutert. Es zeigen:
Fig. 1: eine perspektivische Ansicht eines Bohrhammers;
Fig. 2: eine teilweise weggeschnittene vergrößerte Detailansicht von einem Teil eines Gehäuses des Bohrhammers;
Fig. 3: eine Schnittansicht entlang der Linie III-III der Fig. 2;
Fig. 4: eine vergrößerte Detailansicht des Ausschnitts IV der Fig. 3 ohne Gehäuse und Dichtung;
Fig. 5: eine Schnittansicht entlang der Linie V-V der Fig. 4.

### Ausführungsform der Erfindung

Die in der Zeichnung dargestellte Handwerkzeugmaschine in Form eines Bohrhammers 2 besteht im Wesentlichen aus einem Gehäuse 4, einem Werkzeughalter 6 zur Aufnahme eines SDS-Bohrwerkzeugs, sowie einer vom Gehäuse 4 umschlossenen Antriebseinrichtung (nicht dargestellt) zum drehenden und/oder schlagenden Antreiben des in den Werkzeughalter 6 eingesetzten Werkzeugs.

Zur Wahl der jeweiligen Betriebsart des Bohrhammers 2 unter den Alternativen Bohren mit rein drehendem Antrieb, Hammerbohren mit kombiniertem drehendem und schlagendem Antrieb, Meißeln mit rein schlagendem Antrieb und Meißeln in einer optimalen ermüdungsarmen Arbeitsstellung (Vario Lock) ist an einer Seite des Gehäuses 4 ein Betriebsarten-Wahlschalter in Form eines Drehknaufs 8 angebracht, der sich in Bezug zum Gehäuse 4 um eine von der Mittelachse des Drehknaufs 8 gebildete Drehachse 10 in vier diskrete Schaltstellungen verdrehen und in den Schaltstellungen arretieren lässt, die jeweils einer der vier zuvor oben genannten Betriebsarten entsprechen.

Die jeweilige Betriebsart des Bohrhammers 2 wird dabei durch die Drehstellung eines in Verlängerung der Drehachse 10 im Inneren des Gehäuses 4 untergebrachten drehbaren Schaltelements 12 festgelegt, dessen Drehachse mit der Drehachse 10 des Drehknaufs 8 fluchtet und das durch eine Öffnung 14 des Gehäuses 4 und speziell eines Getriebedeckels des Bohrhammers drehfest mit dem Drehknauf 8 verbunden ist, so dass die Drehstellung des Drehknaufs 8 stets der Drehstellung des Schaltelements 12 entspricht.

Die Öffnung 14 des Gehäuses 4 weist einen kreisförmigen Öffnungsquerschnitt auf und ist von einem nach außen zu stufenförmig erweiterten Begrenzungsrand umgeben, so dass um das äußere Ende der Öffnung 14 herum eine ringförmige Gehäusevertiefung 16 als Sitz für eine O-Ring-Dichtung 18 geschaffen wird. Die O-Ring-Dichtung 18 dient dazu, im Bereich des Betriebsarten-Wahlschalters ein Eindringen von Staub oder anderen Verunreinigungen in das Gehäuse 4 des Bohrhammers 2 zu verhindern. Der Begrenzungsrand der Öffnung 14 steht im Inneren der Gehäuses 4 etwas über die umgebende Gehäusewand über, wobei der Überstand 20 auf seiner zylindrischen Außenseite mit vier eingeformten Aufnahmetaschen 22 (nur eine sichtbar) versehen ist. Die Aufnahmetaschen 22 dienen zur Aufnahme einer im Schaltelement 12 integrierten Arretierkugel 24, die von einer ebenfalls im Schaltelement 12 integrierten Schraubendruckfeder 26 radial von außen her gegen den Überstand 20 angepresst wird und in den vier diskreten Schaltstellungen des Drehknaufs 8 jeweils teilweise in eine der vier Aufnahmetaschen 22 eintritt, um dadurch das Schaltelement 12 zusammen mit dem Drehknauf 8 in der jeweiligen Schaltstellung zu arretieren.

Wie am besten in Fig. 2 dargestellt, umfasst der einstückig durch Spritzgießen aus Kunststoff hergestellte Drehknauf 8 einen flachen scheibenförmigen Unterteil 28 mit kreisförmigem Umriss, über den ein diametral zum Umriss ausgerichteter Betätigungsvorsprung 30 übersteht. Wie in Fig. 2 und 3 dargestellt, wird ein äußerer Umfangsrand 32 des Unterteils 28 auf etwas mehr als der Hälfte seines Umfangs von einem Teil 34 des Gehäuses 4 übergriffen, das mit vier symbolischen Darstellungen 36, 38, 40, 42 (Fig. 2) für die vier Schaltstellungen bzw. für die vier Betriebsarten Bohren, Meißeln, Bohren und Meißeln sowie Vario Lock versehen ist.

Der einstückig mit dem Unterteil 28 ausgebildete Betätigungsvorsprung 30 weist eine leicht konvex gewölbte Oberseitenwand 44, zwei im Abstand unter einem spitzen Winkel zueinander ausgerichtete Längsseitenwände 46, 48, sowie zwei gerundete, die Längsseitenwände 46, 48 verbindende Stirnwände 50, 52 auf. Auf der Oberseite des Oberseitenwand 44 ist ein Anzeigepfeil 54 eingeformt, der in Verbindung mit der verjüngten Form des Betätigungsvorsprungs 30 die vom Bediener eingestellte Betriebsart des Bohrhammers 2 anzeigt. Die beiden Längsseitenwände 46, 48 des Betätigungsvorsprungs 30 sind miteinander durch eine über die Unterseite der Oberseitenwand 44 überstehend angeformte, zum Schaltelement 12 hin offene Aufnahmebuchse 56 verbunden, wie am besten in Fig. 4 und in Fig. 5 im Querschnitt dargestellt. Die Buchse 56 dient zur Aufnahme eines über das Schaltelement 12 überstehenden, durch die Gehäuseöffnung 14 nach außen ragenden Vorsprungs 58, durch dessen Eingriff in die Buchse 56 das Schaltelement 12 und der Drehknauf 8 drehfest und axial unverschiebbar miteinander verbunden werden.

Wie ebenfalls am besten in Fig. 3 dargestellt, weist das durch Spritzgießen aus Kunststoff hergestellte Schaltelement 12 einen im Wesentlichen tellerförmigen Unterteil 60 auf, mit dem der nach oben überstehende, teilweise hohl ausgebildete Vorsprung 58 einstückig verbunden ist. Der Unterteil 60 besitzt einen hochgezogenen äußeren Umfangsrand 62, dessen zur Drehachse 10 exzentrische äußere Umfangsfläche eine Schaltkurve bildet, welche im Zusammenwirken mit nicht dargestellten Schaltkomponenten des Bohrhammers 2 die Umschaltung der Betriebsarten bewirkt. Die Arretierkugel 24 und die Schraubendruckfeder 26 sind in eine radiale Führung im Unterteil 60 eingesetzt.

Wie am besten in Fig. 4 dargestellt, weist die Aufnahmebuchse 56 einen oberen, an den Deckelteil 44 angrenzenden Verdrehsicherungsabschnitt 64 und einen unteren, dem Schaltelement 12 zugewandten Rastabschnitt 66 auf, während der Vorsprung 58 des Schaltelements 12 in entsprechender Weise an seinem oberen Stirnende einen Verdrehsicherungsabschnitt 68 und einen Rastabschnitt 72 aufweist, der zwischen dem Verdrehsicherungsabschnitt 68 und einem die Öffnung 14 durchsetzenden Fußteil 70 angeordnet ist. Die beiden Verdrehsicherungsabschnitte 64 und 68 greifen formschlüssig ineinander und verhindern ein Verdrehen des Schaltelements 12 und des Drehknaufs 8 in Bezug zueinander, während die beiden Rastabschnitte 66, 72 im Rasteingriff miteinander stehen und den Drehknauf 8 in axialer Richtung der Drehachse 10 unverlierbar mit dem Schaltelement 12 verbinden.

Wie am besten in Fig. 5 dargestellt, weist der Verdrehsicherungsabschnitt 64 der Aufnahmebuchse 56 insgesamt fünf, in Bezug zur Drehachse radial nach innen über eine innere teilzylindrische Begrenzungswand 76 der Aufnahmebuchse 56 überstehende, an die Begrenzungswand 76 angeformte axiale Längsrippen 74 auf, während der zur Stirnwand 50 des Betätigungsvorsprungs 30 benachbarte Teil der Begrenzungswand 76 nicht mit einer überstehenden Längsrippe versehen ist. Entsprechend ist der Verdrehsicherungsabschnitt 68 des Vorsprungs 58 mit fünf zu den Längsrippen 74 komplementären axialen Längsnuten 78 versehen, die in eine teilzylindrische Umfangsfläche 80 des Vorsprungs 58 eingeformt sind und in Umfangsrichtung durch Rippen 82 mit schwalbenschanzförmigem Querschnitt getrennt sind. Der zur Stirnwand 50 des Betätigungsvorsprungs 30 benachbarte Teil der Umfangswand 76 ist nicht mit einer Längsnut versehen. Durch die asymmetrische bzw. ungleichmäßige Verteilung der Längsrippen 74 und Längsnuten 78 über den Umfang der Verdrehsicherungsabschnitte 64, 68 der Aufnahmebuchse 56 und des Vorsprungs 58 sind der Drehknauf 8 und das Schaltelement 12 nur in einer einzigen Ausrichtung miteinander verbindbar, in welcher der verjüngte Betätigungsvorsprung 30 und der Pfeil 54 auf die zur Schaltstellung des Schaltelements 12 zugehörige Darstellung 36 (Fig. 2), 38, 40 oder 42 zeigt.

Der Rastabschnitt 66 der Aufnahmebuchse 56 weist eine in seine innere zylindrische Begrenzungswand eingeformte umlaufende Rastnut 84 mit einem trapezförmigen Querschnitt auf, während der Rastabschnitt 72 des Vorsprungs 58 mit einem komplementären, im Querschnitt trapezförmigen Rastwulst 86 versehen ist, der sich in Umfangsrichtung um eine im Wesentlichen zylindrische äußere Umfangsfläche des Rastabschnitts 72 herum erstreckt.

Um das Verrasten der beiden Rastabschnitte 72 und 66 zu erleichtern, ist die Aufnahmebuchse 56 in der Nähe ihrer Mündung mit einer umlaufenden Auflaufschräge 88 für den Rastwulst 86 versehen. Außerdem weist der Vorsprung 58 auf seiner der Stirnwand 50 zugewandten Seite eine entlang des Verdrehsicherungsabschnitts 68 und des Rastabschnitts 72 verlaufende axiale Hohlkehle 90 auf, durch die beim Einführen des Vorsprungs 58 in die Aufnahmebuchse 56 Luft aus dem Inneren der Aufnahmebuchse 56 leichter entweichen kann.

Bei der Montage des Bohrhammers 2 wird zuerst das Schaltelement 12 vom Inneren des Gehäuses 4 her mit dem Vorsprung 58 durch die Öffnung 14 hindurch geführt. Anschließend wird die O-Ring-Dichtung 18 von außen her um den Vorsprung 58 herum in die Gehäusevertiefung 16 eingelegt. Zuletzt wird der Drehknauf 8 von außen her abnehmbar auf dem Vorsprung 58 des Schaltelements 12 befestigt, indem zuerst der Drehknauf 8 in Bezug zum Vorsprung 58 in die richtige Drehausrichtung gebracht wird, in der die Rippen 74 und die Nuten 78 formschlüssig ineinander greifen können, indem anschließend durch axiale Verschiebung des Drehknaufs 8 in Richtung des Schaltelements 12 der Formschluss zwischen den Rippen 74 und den Nuten 78 hergestellt wird, und indem zuletzt der Drehknauf 8 in axialer Richtung der Drehachse 10 mit einer Druckkraft beaufschlagt wird, um den Rastwulst 86 in die Rastnut 84 einzurasten und den Drehknauf 8 lösbar mit dem Schaltelement 12 zu verbinden.

## Patentansprüche

1. Elektrogerät, insbesondere elektrische Handwerkzeugmaschine, mit einem Gehäuse, einem außerhalb des Gehäuses angeordneten drehbaren Bedienungselement und einem innerhalb des Gehäuses angeordneten, drehfest mit dem Bedienungselement verbundenen Funktionselement, **dadurch gekennzeichnet, dass** das Bedienungselement (8) und das Funktionselement (12) durch eine Öffnung (14) des Gehäuses (4) hindurch miteinander verrastet sind, wobei das Bedienungselement (8) und das Funktionselement (12) drehfest und axial unverschiebbar miteinander verbunden werden.

2. Elektrogerät nach Anspruch 1, **dadurch gekennzeichnet, dass** ein Teil (58) von einem von dem Funktionselement (12) und dem Bedienungselement (8) durch die Öffnung (14) des Gehäuses (4) in eine Aufnahme (58) des anderen von dem Funktionselement (12) und dem Bedienungselement (8) ragt, wobei der Teil (58) in der Aufnahme (58) verrastet ist und das Funktionselement (12) und das Bedienungselement (8) gegen Verdrehen sichert.

3. Elektrogerät nach Anspruch 2, **dadurch gekennzeichnet, dass** ein Vorsprung (58) des Funktionselements (12) durch die Öffnung (14) des Gehäuses (4) in eine Aufnahme (58) des Bedienungselement (8) ragt.

4. Elektrogerät nach einem der vorangehenden Ansprüche, **dadurch gekennzeichnet, dass** das Funktionselement (12) und das Bedienungselement (8) komplementäre, im Rasteingriff stehende Rastmittel (84, 86) umfassen.

5. Elektrogerät nach Anspruch 4, **dadurch gekennzeichnet, dass** eines (86) der Rastmittel (84, 86) über einen durch die Öffnung (14) ragenden Teil (58) des Funktionselements (12) oder des Befestigungselements übersteht.

6. Elektrogerät nach einem der vorangehenden Ansprüche, **dadurch gekennzeichnet, dass** das Funktionselement (12) und das Bedienungselement (8) formschlüssig ineinander greifende Verdrehsicherungsmittel (74, 78) umfassen.

7. Elektrogerät nach einem der Ansprüche 4 oder 5 und 6, **dadurch gekennzeichnet, dass** die Rastmittel (84, 86) und die Verdrehsicherungsmittel (74, 78) des Funktionselements (12) und des Bedienungselements (8) in Richtung einer Drehachse (10) des Funktionselements (12) und des Bedienungselements (8) im axialen Abstand voneinander angeordnet sind.

8. Elektrogerät nach Anspruch 7, **dadurch gekennzeichnet, dass** die Verdrehsicherungsmittel (74, 78) beim Verbinden des Funktionselements (12) und des Bedienungselements (8) formschlüssig ineinander greifen, bevor die Rastmittel (84, 86) miteinander in Rasteingriff treten.

9. Elektrogerät nach einem der Ansprüche 4 oder 5 und 6, **dadurch gekennzeichnet, dass** die Rastmittel (84, 86) und die Verdrehsicherungsmittel (74, 78) des Funktionselements (12) und des Bedienungselements (8) am Funktionselement (12) bzw. am Bedienungselement (8) angeformt oder in das Funktionselement (12) bzw. das Bedienungselement (8) eingeformt sind.

10. Elektrogerät nach einem der Ansprüche 2 bis 9, **gekennzeichnet durch** eine Dichtung (18), die den **durch** die Öffnung (14) des Gehäuses (4) ragenden Teil (56) des Funktionselements (12) oder des Bedienungselements (8) umgibt.

## Claims

1. Electrical appliance, in particular electrical portable power tool, having a housing, a rotatable operating element arranged outside the housing and a functional element arranged inside the housing and connected to the operating element in a rotationally locked manner, **characterized in that** the operating element (8) and the functional element (12) are latched together through an opening (14) in the housing (4), wherein the operating element (8) and the functional element (12) are connected together in a rotationally locked and axially fixed manner.

2. Electrical appliance according to Claim 1, **characterized in that** a part (58) of one of the functional element (12) and the operating element (8) projects through the opening (14) in the housing (4) into a receptacle (58) of the other one of the functional element (12) and the operating element (8), wherein the part (58) is latched in the receptacle (58) and secures the functional element (12) and the operating element (8) against rotation.

3. Electrical appliance according to Claim 2, **characterized in that** a protrusion (58) of the functional element (12) projects through the opening (14) in the housing (4) into a receptacle (58) of the operating element (8).

4. Electrical appliance according to one of the preceding claims, **characterized in that** the functional element (12) and the operating element (8) comprise complementary latching means (84, 86) that are in latching engagement.

5. Electrical appliance according to Claim 4, **characterized in that** one (86) of the latching means (84, 86) protrudes over a part (58) of the functional element (12) or of the fastening element that projects through the opening (14).

6. Electrical appliance according to one of the preceding claims, **characterized in that** the functional element (12) and the operating element (8) comprise anti-rotation means (74, 78) that engage in one another in a form-fitting manner.

7. Electrical appliance according to one of Claims 4 or 5 or 6, **characterized in that** the latching means (84, 86) and the anti-rotation means (74, 78) of the functional element (12) and of the operating element (8) are arranged at an axial spacing from one another in the direction of a rotation axis (10) of the functional element (12) and of the operating element (8).

8. Electrical appliance according to Claim 7, **characterized in that** the anti-rotation means (74, 78) engage in one another in a form-fitting manner when the functional element (12) and the operating element (8) are connected, before the latching means (84, 86) enter into latching engagement with one another.

9. Electrical appliance according to one of Claims 4 or 5 or 6, **characterized in that** the latching means (84, 86) and the anti-rotation means (74, 78) of the functional element (12) and of the operating element (8) are integrally formed on the functional element (12) and on the operating element (8), respectively, or are integrally formed in the functional element (12) and the operating element (8), respectively.

10. Electrical appliance according to one of Claims 2 to 9, **characterized by** a seal (18) which surrounds that part (56) of the functional element (12) or of the operating element (8) that projects through the opening (14) in the housing (4).

## Revendications

1. Appareil électrique, en particulier machine-outil à main électrique, comprenant un boîtier, un élément de commande rotatif disposé en dehors du boîtier, et un élément fonctionnel connecté à l'élément de commande de manière solidaire en rotation et disposé à l'intérieur du boîtier, **caractérisé en ce que** l'élément de commande (8) et l'élément fonctionnel (12) sont emboîtés l'un dans l'autre à travers une ouverture (14) du boîtier (4), l'élément de commande (8) et l'élément fonctionnel (12) étant connectés l'un à l'autre de manière solidaire en rotation et non déplaçable axialement.

2. Appareil électrique selon la revendication 1, **caractérisé en ce qu**'une partie (58) de l'un parmi l'élément fonctionnel (12) et l'élément de commande (8) fait saillie à travers l'ouverture (14) du boîtier (4) dans un logement (58) de l'autre parmi l'élément fonctionnel (12) et l'élément de commande (8), la partie (58) étant emboîtée dans le logement (58) et fixant l'élément fonctionnel (12) et l'élément de commande (8) de manière immobilisée en rotation l'un par rapport à l'autre.

3. Appareil électrique selon la revendication 2, **caractérisé en ce qu**'une saillie (58) de l'élément fonctionnel (12) fait saillie à travers l'ouverture (14) du boîtier (4) dans un logement (58) de l'élément de commande (8).

4. Appareil électrique selon l'une quelconque des revendications précédentes, **caractérisé en ce que** l'élément fonctionnel (12) et l'élément de commande (8) comprennent des moyens d'encliquetage (84, 86) en engagement d'encliquetage complémentaires.

5. Appareil électrique selon la revendication 4, **caractérisé en ce que** l'un (86) des moyens d'encliquetage (84, 86) dépasse par une pièce (58) de l'élément fonctionnel (12) ou de l'élément de fixation faisant saillie à travers l'ouverture (14).

6. Appareil électrique selon l'une quelconque des revendications précédentes, **caractérisé en ce que** l'élément fonctionnel (12) et l'élément de commande (8) comprennent des moyens de fixation en rotation (74, 78) l'un par rapport à l'autre venant en prise l'un dans l'autre par engagement par correspondance géométrique.

7. Appareil électrique selon l'une quelconque des revendications 4 ou 5 ou 6, **caractérisé en ce que** les moyens d'encliquetage (84, 86) et les moyens de fixation en rotation (74, 78) de l'élément fonctionnel (12) et de l'élément de commande (8) l'un par rapport à l'autre sont disposés à distance axiale l'un de l'autre dans la direction d'un axe de rotation (10) de l'élément fonctionnel (12) et de l'élément de commande (8).

8. Appareil électrique selon la revendication 7, **caractérisé en ce que** les moyens de fixation en rotation (74, 78) viennent en prise l'un dans l'autre par engagement par correspondance géométrique lors de la liaison de l'élément fonctionnel (12) et de l'élément de commande (8), avant que les moyens d'encliquetage (84, 86) ne parviennent en engagement d'encliquetage l'un avec l'autre.

9. Appareil électrique selon l'une quelconque des revendications 4 ou 5, ou 6, **caractérisé en ce que** les moyens d'encliquetage (84, 86) et les moyens de fixation en rotation (74, 78) de l'élément fonctionnel (12) et de l'élément de commande (8) l'un par rapport à l'autre sont façonnés sur l'élément fonctionnel (12) ou sur l'élément de commande (8) ou sont formés dans l'élément fonctionnel (12) ou dans l'élément de commande (8).

10. Appareil électrique selon l'une quelconque des revendications 2 à 9, **caractérisé par** un joint d'étanchéité (18) qui entoure la partie (56) de l'élément fonctionnel (12) ou de l'élément de commande (8) faisant saillie à travers l'ouverture (14) du boîtier (4).
